# FASCICULE DE BREVET EUROPEEN

(11) **EP 3 583 051 B1**
(45) Date de publication et mention de la délivrance du brevet: **05.04.2023**
(21) Numéro de dépôt: 18706828.3
(22) Date de dépôt: 15.02.2018
(51) Int. Cl.: B65D 83/20, B65D 83/24, B65D 83/32, B65D 83/38, B65D 83/62, B65D 83/48, B65D 83/42, B65D 83/14

(54) **DISPOSITIF PORTE VALVE**
VENTILHALTEVORRICHTUNG
VALVE HOLDING DEVICE

(30) Priorité: 20.02.2017 FR 1751338
(43) Date de publication de la demande: 25.12.2019
(73) Titulaire: Inospray, 16440 Nersac (FR)
(72) Inventeur: DE MAILLARD, Thibault, 16000 Angouleme (FR); BEURCQ, Jean-Luc, 16000 Angouleme (FR)
(74) Mandataire: Ipside
(86) Numéro de dépôt international: PCT/FR2018/050366
(87) Numéro de publication internationale: WO 2018/150142

(56) Documents cités:
- WO-A1-2016/124622
- WO-A1-2016/210217
- JP-A- 2015 058 980
- US-A- 3 154 223
- US-A- 4 260 080
- US-A- 4 969 577

## Description

### Domaine de l'invention

La présente invention concerne les réservoirs à poche pour boitiers distributeurs de produits sous pression et les boitiers comprenant de tels réservoirs à poche. Elle s'applique à des boîtiers distributeurs de produits aérosols, liquides ou pâteux sous pression comportant un réservoir à poche contenant le produit à distribuer et en particuliers aux boîtiers rechargeables. La présente invention traite d'un dispositif porte valve perfectionné se montant sur une poche de réservoir à poche.

### Arrière plan technologique

Le document FR 2 951 140 A1 au nom de la demanderesse décrit une réalisation de réservoir à poche comportant une poche ayant une sortie reliée à une valve sertie sur un dôme, le dôme comportant un rebord d'appui se positionnant sur le bord supérieur d'un réservoir cylindrique logeant la poche et adapté à être rempli autour de la poche par un gaz propulseur. Le document EP 3 019 420 A1 au nom de la demanderesse traite d'un réservoir à poche pour boîtier distributeur sous pression, comportant un dispositif porte valve formé par un dôme, une coupelle porte valve et une poche, pour laquelle le dôme comporte une embase, de réception et de fixation étanche d'un col de la poche, et une cuvette de réception de la coupelle porte valve, l'embase en partie inférieure du dôme et la cuvette en partie supérieure étant en communication par un trou central de remplissage de la poche et de sortie du produit de cette dernière.

Le document FR 3 032435 A1 décrit une valve grand débit montée dans une coupelle destinée à être sertie sur un dôme de réservoir sous pression.

Le document EP 2 551 215 A1 décrit un boîtier aérosol à poche pour lequel une valve standard est fixée dans un dôme plastique soit au moyen d'une coupelle métallique soit directement.

Le document WO 2016/124622 A1 décrit une bague de fixation pour un distributeur sous pression équipé d'une valve et d'une poche intérieure. La bague de fixation est munie d'une partie centrale, sur la face extérieure de laquelle est fixée une poche et dont le diamètre est inférieur au diamètre de l'ouverture du récipient, et d'une collerette pour fixer la bague entre le bord de l'ouverture du récipient et le bord périphérique de la coupelle de valve. La coupelle de type traditionnel comporte une cuvette munie d'un fond percé recevant le joint du mécanisme de valve. La bague de fixation est une pièce rapportée qui se monte autour de la cuvette.

Le document WO 2016 210217 A1 décrit un ensemble soupape pour un récipient sous pression comprend une tige de soupape et un joint mécanique. La tige de soupape a une partie supérieure ouverte, une partie inférieure fermée, au moins une ouverture radiale primaire, au moins une ouverture radiale secondaire et un passage de tige de soupape entre la partie supérieure ouverte et à la fois l'ouverture radiale primaire et l'ouverture radiale secondaire. Ce dispositif comporte une coupelle, support d'une valve. Ce document ne décrit pas un dispositif couvercle/valve puisque dans les modes de réalisation comportant une poche, cette dernière, fixée à une bride annulaire se fixe dans le goulot autour d'une coupelle.

### Brève description de l'invention

La présente invention a d'une part pour objectif de perfectionner un boîtier distributeur à recharge à poche et d'intégrer la valve dans un couvercle du boîtier et d'autre part de permettre le raccordement d'un dispositif accessoire sur le boîtier, par exemple un tube raccord sous pression.

Pour ce faire la présente invention propose un dispositif selon la revendication 1.

Le dispositif de l'invention a notamment pour avantage de supprimer tout sertissage au niveau de la valve ou du couvercle.

Avantageusement, la face supérieure du couvercle comporte des moyens de fixation d'un accessoire de distribution du produit.

Selon un mode de réalisation particulier, l'accessoire est constitué d'un embout raccord pourvu d'une collerette de fixation de l'embout raccord sur la face supérieure du couvercle, d'une partie tubulaire de réception de l'extrémité de sortie du tube distributeur et pourvu d'un tube de sortie, pour lequel la partie tubulaire de l'embout raccord est dimensionnée pour pousser le tube distributeur et ouvrir la valve de distribution du produit lors de la fixation de l'embout raccord sur le couvercle.

La collerette de fixation de l'embout raccord peut comporter des languettes périphériques se logeant dans des rainures, crans ou encoches de blocage disposés sur la face supérieure du couvercle lesdits rainures crans ou encoches formant lesdits moyens de fixation.

Le dispositif combiné selon l'invention peut en outre comporter un dispositif centreur de maintien de la tige plongeuse dans ladite seconde section du logement.

Le dispositif centreur est avantageusement ajouré pour réaliser des canaux de passage de produit à distribuer.

L'accessoire peut en mode de réalisation alternatif être constitué d'un embout distributeur ou d'un pistolet distributeur.

L'invention s'applique à une recharge, pour boîtier distributeur de produit sous pression, comportant un dispositif combiné couvercle/valve.

La recharge est avantageusement munie d'une tige plongeuse anti affaissement pour laquelle la tige plongeuse comporte deux montants reliés par des barreaux de maintien des montants écartés l'un de l'autre.

Selon un mode de réalisation avantageux, la tige comporte des dents. s'opposant à l'écrasement de la poche sur la tige. La tige peut de manière complémentaire ou alternative comporter des indentations accroissant les zones de passage de produit dans l'espace défini par la tige plongeuse.

L'invention s'adresse à un boîtier distributeur de produit sous pression, comportant une recharge munie du dispositif combiné couvercle/valve de l'invention et pour lequel le dispositif combiné couvercle/valve est maintenu sur le récipient du boîtier par une bague fixée sur le récipient.

### Brève description des dessins

D'autres caractéristiques et avantages de l'invention seront apparents à la lecture de la description qui suit d'un exemple non limitatif de réalisation de l'invention en référence aux dessins qui représentent:
en figure 1: une vue en perspective d'un réservoir à poche pourvu d'un dispositif combiné couvercle/valve de l'invention;
en figure 1A: une vue en perspective d'un détail
en figure 2: une vue en perspective éclatée d'un dispositif combiné de l'invention;
en figure 3: une vue en perspective de dessous du dispositif de la figure 2;
aux figures 4 et 5: des vues en coupe du dispositif de la figure 2 selon des positions respectivement de fermeture et d'ouverture de valve;
en figure 6: une vue en perspective d'un exemple d'utilisation d'un boîtier de l'invention avec un pistolet;
aux figures 7A, 7B: des vues respectivement en perspective et en coupe d'un détail d'une tige plongeuse selon un aspect de l'invention.

### Description détaillée de modes de réalisation de l'invention

La figure 1 représente un boîtier distributeur de produit sous pression comportant un récipient 30 pourvu d'une valve de gonflage 100 et recevant une poche 20 remplie d'un produit liquide ou pâteux à distribuer.

Le boîtier est refermé par un couvercle 1 fixé sur le récipient selon l'exemple au moyen d'une bague vissée 70 qui maintient plaqué de manière étanche un couvercle 1 sur le boîtier.

Selon la présente invention le couvercle est un dispositif combiné couvercle/valve et la sortie de la valve distributrice de produit se fait par un tube 2a traversant le couvercle.

Pour ce faire et comme représenté en figure 2, le couvercle comporte une face supérieure 1a et une face inférieure 1b et la face inférieure du couvercle comporte une embase 10 pourvue d'une jupe de réception du col d'une poche 20 contenant le produit à distribuer.

L'embase forme un logement pour le mécanisme de valve constitué d'un tube distributeur 2 et d'un joint obturateur 3.

Le joint obturateur 3 est monté sur le tube distributeur entre une base 2b et un épaulement 21 du tube distributeur et au repos le joint 3 ferme des lumières 22 en partie inférieure du tube ce qui bouche la sortie de produit.

Le joint obturateur monté sur le tube s'encliquette dans un trou 11 de passage entre la face supérieure et la face inférieure du couvercle. Le joint comporte pour ce faire deux épaulements annulaires 31, 32 entre lesquels se loge la paroi entourant le trou 11. Une fois encliqueté dans le trou 11, le joint obturateur laisse une extrémité de sortie 2a du tube distributeur 2 dépasser de la face supérieure du couvercle.

Le logement comporte une première section 10a de réception du mécanisme de valve comme vu ci-dessous et une seconde section 10b de réception d'une tige plongeuse 50 anti-affaissement comme représenté notamment aux figures 3 à 5.

Autour de la tige plongeuse 50 est monté un dispositif centreur 60 de maintien de la tige plongeuse 50 dans la seconde section du logement comme représenté en figure 32 notamment.

Le dispositif centreur 60 est ajouré pour réaliser des canaux de passage 61 de produit à distribuer. Selon les figures 4 et 5 le produit peut passer au travers des canaux pour remonter dans la section 10a de réception du mécanisme de la valve et sortir du boîtier par la valve lorsqu'elle est en position ouverte.

De même, la tige plongeuse comporte des jours de passage du produit vers la valve 2.

La tige plongeuse sert à éviter que la poche s'écrase sous la pression ce qui pourrait occasionner un gaspillage de produit si l'écrasement se réalise en haut de la poche côté valve et sert à assurer que la poche se vide au maximum.

Pour permettre au produit de s'écouler le long de la tige plongeuse lorsque la poche est comprimée, la tige plongeuse telle que représentée aux figures 7A en perspective et 7B en coupe comporte deux montants 50a, 50b reliés par des barreaux 51 de maintien des montants écartés l'un de l'autre ce qui ménage un passage pour le produit le long de la tige jusqu'à la valve 2.

Les montants sont orientés parallèlement selon une première direction et les barreaux sont orientés selon une direction perpendiculaire aux montants comme représenté à la figure 7B.

La tige comporte en outre des dents 52 définissant un volume interne à la tige et s'opposant à l'écrasement de la poche sur la tige. Des indentations 53 accroissant les zones de passage de produit dans l'espace défini par la tige plongeuse.

Le dispositif combiné couvercle 1 et mécanisme de valve 2, 3 de l'invention permet de réaliser des recharges à poche simples et peu onéreuses puisqu'une fois le tube et le joint de la valve montés dans le couvercle et la tige plongeuse installée, il suffit de sertir ou souder le col de la poche 20 sur la jupe 10 de l'embase pour réaliser une recharge finie.

On pourra utiliser une poche pré remplie avant soudure sur l'embase ou remplir la poche au travers de la valve utilisée à contre sens au moyen d'un accessoire de remplissage non représenté se fixant temporairement sur le capot et actionnant la valve à la manière de l'embout raccord 40 décrit ci-après.

Le fonctionnement de la valve de type valve à gros débit reste traditionnel. La figure 4 représente la valve fermée par mise en appui d'une face inférieure du joint 3 contre une face supérieure d'une collerette annulaire 2b sous la valve et obturation des ouvertures inférieures 22 des canaux de passage de produit de la valve. La figure 5 représente la valve ouverte par compression du joint 3 et recul de la valve 2. La compression du joint 3 écarte la partie collerette annulaire 2b du tube 2 et la base du joint ce qui découvre les lumières 22 sous la valve permettant ainsi au produit à distribuer d'entrer dans la tube 2 par les lumières 22 au niveau de l'extrémité inférieure 2b du tube et de ressortir par le haut 2a du tube.

Il est possible de manoeuvrer la valve directement avec un poussoir muni d'une buse de sortie mais selon l'exemple représenté, on peut utiliser un embout raccord 40 pourvu d'une collerette 41 de fixation de l'embout raccord sur la face supérieure du couvercle, d'une partie tubulaire 42 de réception de l'extrémité de sortie du tube distributeur et pourvu d'un tube de sortie 43.

Dans ce cas, l'embout raccord une fois monté sur le couvercle va ouvrir la valve de manière permanente pour par exemple distribuer le produit vers un dispositif doseur déporté relié au boîtier par exemple par un tube 101 comme représenté en figure 1A.

Pour ce faire, la partie tubulaire 42 de l'embout raccord est dimensionnée pour pousser le tube distributeur et ouvrir la valve de distribution du produit lors de la fixation de l'embout raccord sur le couvercle comme représenté dans la position de la figure 5. De retour à la figure 2, le couvercle comporte des moyens de fixation 12 ici réalisés sous forme de crampons ou plots munis de rainures, crans ou encoches dans lesquels viennent se loger des languettes périphériques 41a réparties autour de la collerette de fixation de l'embout raccord.

Pour mettre le boîtier en service, l'embout raccord, sur lequel est par exemple branché un tuyau allant vers un dispositif de distribution, est appliqué sur le tube 2 comme représenté en figure 4 puis enfoncé et tourné pour engager les languettes dans les rainures comme représenté en figure 5 et bloquer la valve 2 en position ouverte une fois l'embout raccord solidaire du couvercle 1.

L'invention n'est pas limitée à l'exemple représenté et par exemple, les moyens de fixation 12 peuvent dans le cadre de l'invention être réalisés d'une autre manière, par exemple sous forme de crochets et, comme représenté en figure 6, le dispositif peut recevoir un accessoire de distribution du produit tel qu'un pistolet 102 pourvu d'une gâchette actionnant la valve à la demande ou encore un embout raccord porteur d'un bouton poussoir actionnant la valve à la demande.

## Revendications

1. Dispositif combiné couvercle/valve comportant un couvercle (1), pour récipient (30) distributeur de produit sous pression, et un mécanisme de valve (2, 3) pourvu d'un tube distributeur (2) et d'un joint obturateur (3) monté sur le tube distributeur , **caractérisé en ce que** le couvercle comporte un trou entre une face dite supérieure (1a) et une face dite inférieure (1b) du couvercle dans lequel s'encliquette le joint obturateur monté sur le tube distributeur en laissant une extrémité de sortie (2a) du tube distributeur (2) dépasser de la face supérieure du couvercle et pour lequel la face inférieure du couvercle comporte une jupe de réception du col d'une poche (20) contenant le produit à distribuer sous le couvercle et formant un logement comportant une première section de réception du mécanisme de valve et une seconde section de réception d'une tige plongeuse (50) anti-affaissement, le dispositif combiné valve/couvercle recevant ainsi la poche sur la jupe du couvercle et la tige plongeuse dans le logement à l'intérieur de la jupe.

2. Dispositif combiné couvercle/valve selon la revendication 1, pour lequel la face supérieure du couvercle comporte des moyens (12) de fixation d'un accessoire (40, 102) de distribution du produit.

3. Dispositif combiné couvercle/valve selon la revendication 2, pour lequel l'accessoire est constitué d'un embout raccord pourvu d'une collerette (41) de fixation de l'embout raccord sur la face supérieure du couvercle, d'une partie tubulaire (42) de réception de l'extrémité de sortie du tube distributeur et pourvu d'un tube de sortie (43), pour lequel la partie tubulaire (42) de l'embout raccord est dimensionnée pour pousser le tube distributeur et ouvrir la valve de distribution du produit lors de la fixation de l'embout raccord sur le couvercle.

4. Dispositif combiné couvercle/valve selon la revendication 3, pour lequel la collerette de fixation de l'embout raccord comporte des languettes périphériques (41a) se logeant dans des rainures crans ou encoches de blocage disposés sur la face supérieure du couvercle lesdits rainures crans ou encoches formant lesdits moyens de fixation (12).

5. Dispositif combiné couvercle/valve selon la revendication 2, pour lequel l'accessoire est constitué d'un embout distributeur (40).

6. Dispositif combiné couvercle/valve selon la revendication 2, pour lequel l'accessoire est constitué d'un pistolet (102) distributeur.

7. Dispositif combiné couvercle/valve selon l'une quelconque des revendications précédentes comportant un dispositif centreur (60) de maintien de la tige plongeuse (50) s'insérant dans ladite seconde section du logement.

8. Dispositif combiné couvercle/valve selon la revendication 7, pour lequel le dispositif centreur (60) est ajouré pour réaliser des canaux de passage de produit à distribuer.

9. Recharge, pour boîtier distributeur de produit sous pression, comportant un dispositif combiné couvercle/valve selon l'une quelconque des revendications précédentes.

10. Recharge selon la revendication 9 munie de la tige plongeuse anti affaissement (50), pour laquelle la tige plongeuse comporte deux montants 50a, 50b reliés par des barreaux (51) de maintien des montants écartés l'un de l'autre.

11. Recharge selon la revendication 10, pour laquelle la tige comporte des dents (52) s'opposant à l'écrasement de la poche sur la tige et des indentations (53) accroissant les zones de passage de produit dans l'espace défini par la tige plongeuse.

12. Boîtier distributeur de produit sous pression comportant une recharge selon l'une quelconque des revendications 9 à 11, pour lequel le dispositif combiné couvercle/valve est maintenu sur le récipient (30) du boîtier par une bague (70) fixée sur le récipient.

## Patentansprüche

1. Kombinierte Deckel-/Ventilvorrichtung, die einen Deckel (1) für einen Ausgabebehälter (30) eines unter Druck stehenden Produkts beinhaltet und einen Ventilmechanismus (2, 3), der mit einem Ausgaberohr (2) ausgestattet ist und einer Verschlussdichtung (3), die am Ausgaberohr angebracht ist, **dadurch gekennzeichnet, dass** der Deckel ein Loch zwischen einer Seite, obere (1a) genannt, und einer Seite, untere (1b) genannt, des Deckels beinhaltet, in das die am Ausgaberohr angebrachte Verschlussdichtung einrastet, wobei ein Auslassende (2a) des Ausgaberohrs (2) über die obere Seite des Deckels hinausragt, und wobei die untere Seite des Deckels eine Aufnahmeschürze des Halses eines Beutels (20) beinhaltet, der das auszugebende Produkt unter dem Deckel enthält und einen Sitz bildet, der einen ersten Aufnahmeabschnitt des Ventilmechanismus beinhaltet, und einem zweiten Aufnahmeabschnitt eines nicht-durchhängenden Tauchstabs (50), wobei die kombinierte Ventil-/Deckelvorrichtung somit den Beutel auf der Schürze des Deckels und den Tauchstab im Sitz innerhalb der Schürze aufnimmt.

2. Kombinierte Deckel-/Ventilvorrichtung nach Anspruch 1, wobei die obere Seite des Deckels Mittel (12) zum Befestigen eines Zubehörs (40, 102) zur Ausgabe des Produkts beinhaltet.

3. Kombinierte Deckel-/Ventilvorrichtung nach Anspruch 2, wobei das Zubehör aus einem Anschlussstutzen besteht, der mit einem Flansch (41) zur Befestigung des Anschlussstutzens an der oberen Seite des Deckels ausgestattet ist, einem röhrenförmigen Teil (42) zur Aufnahme des Auslassendes des Ausgaberohrs und mit einem Auslassrohr (43) ausgestattet, wobei der röhrenförmige Teil (42) des Anschlussstutzens so bemessen ist, dass er auf das Ausgaberohr drückt und das Ausgabeventil des Produkts öffnet, wenn der Anschlussstutzen am Deckel befestigt wird.

4. Kombinierte Deckel-/Ventilvorrichtung nach Anspruch 3, wobei der Flansch zur Befestigung des Anschlussstutzens periphere Laschen (41a) beinhaltet, die in Kerbnuten oder Rastkerben untergebracht sind, die an der oberen Seite des Deckels angeordnet sind, wobei die Kerbnuten oder Kerben die Befestigungsmittel (12) bilden.

5. Kombinierte Deckel-/Ventilvorrichtung nach Anspruch 2, wobei das Zubehör aus einem Ausgabestutzen (40) besteht.

6. Kombinierte Deckel-/Ventilvorrichtung nach Anspruch 2, wobei das Zubehör aus einer Ausgabepistole (102) besteht.

7. Kombinierte Deckel-/Ventilvorrichtung nach einem der vorhergehenden Ansprüche, eine Zentriervorrichtung (60) zum Halten des Tauchstabs (50) beinhaltend, die in den zweiten Abschnitt des Sitzes eingeführt wird.

8. Kombinierte Deckel-/Ventilvorrichtung nach Anspruch 7, wobei die Zentriervorrichtung (60) durchbrochen ist, um Durchgangskanäle für das auszugebenden Produkt zu erzeugen.

9. Nachfüllpackung, für Ausgabegehäuse eines unter Druck stehenden Produkts, eine kombinierte Deckel-/Ventilvorrichtung nach einem der vorhergehenden Ansprüche beinhaltend.

10. Nachfüllpackung nach Anspruch 9, die mit dem nicht-durchhängenden Tauchstab (50) versehen ist, wobei der Tauchstab zwei Stäbe 50a, 50b beinhaltet, die durch Stege (51) miteinander verbunden sind, um die Stäbe voneinander getrennt zu halten.

11. Nachfüllpackung nach Anspruch 10, wobei der Stab Zähne (52) beinhaltet, die dem Quetschen des Beutels auf dem Stab entgegenwirken, und Vertiefungen (53), die die Durchgangsbereiche des Produkts im Raum vergrößern, der durch den Tauchstab definiert ist.

12. Ausgabegehäuse eines unter Druck stehenden Produkts, das eine Nachfüllpackung nach einem der Ansprüche 9 bis 11 beinhaltet, wobei die kombinierte Deckel-/Ventilvorrichtung durch einen Ring (70) am Behälter des Gehäuses gehalten wird, der am Behälter fixiert ist.

## Claims

1. Combined lid/valve device comprising a lid (1), for a pressurised product dispensing container (30), and a valve mechanism (2, 3) provided with a dispensing tube (2) and a sealing gasket (3) mounted on the dispensing tube, **characterised in that** the lid comprises a hole between a so-called upper face (1a) and a so-called lower face (1b) of the lid in which the sealing gasket mounted on the dispensing tube snap-fits while allowing an outlet end (2a) of the dispensing tube (2) to project beyond the upper face of the lid and in which the lower face of the lid comprises a skirt for receiving the neck of a pocket (20) containing the product to be dispensed under the lid and forming a housing comprising a first cross-section for receiving the valve mechanism and a second cross-section for receiving an anti-lowering dip rod (50), the combined lid/valve device thus receiving the pocket on the skirt of the lid and the dip rod in the housing inside the skirt.

2. Combined lid/valve device according to claim 1, in which the upper face of the lid comprises means (12) for fixing an accessory (40, 102) for dispensing the product.

3. Combined lid/valve device according to claim 2, in which the accessory consists of a connector tip provided with a collar (41) for fixing the connector tip on the upper face of the lid, a tubular portion (42) for receiving the outlet end of the dispensing tube and provided with an outlet tube (43), in which the tubular portion (42) of the connector tip is sized to push the dispensing tube and open the valve for dispensing the product during the fixing of the connector tip on the lid.

4. Combined lid/valve device according to claim 3, in which the collar for fixing the connector tip comprises peripheral strips (41a) being housed in grooves, notches or blocking slots provided on the upper face of the lid, said grooves, notches or slots forming said fixing means (12).

5. Combined lid/valve device according to claim 2, in which the accessory consists of a dispensing tip (40).

6. Combined lid/valve device according to claim 2, in which the accessory consists of a dispensing gun (102).

7. Combined lid/valve device according to any one of the preceding claims, comprising a centring device (60) for keeping the dip rod (50) inserted in said second cross-section of the housing.

8. Combined lid/valve device according to claim 7, in which the centring device (60) is perforated to produce channels for product to be dispensed to pass through.

9. Refill, for pressurised product dispensing casing, comprising a combined lid/valve device according to any one of the preceding claims.

10. Refill according to claim 9 provided with the anti-lowering dip rod (50), for which the dip rod comprises two mounts 50a, 50b connected by bars (51) for keeping the mounts away from one another.

11. Refill according to claim 10, in which the rod comprises teeth (52) opposing the flattening of the pocket on the rod and indentations (53) expanding the product passage zones in the space defined by the dip rod.

12. Pressurised product dispensing casing comprising a refill according to any one of claims 9 to 11, in which the combined lid/valve device is held on the container (30) of the casing by a ring (70) fixed on the container.
